# EUROPÄISCHE PATENTANMELDUNG

(11) **EP 2 063 189 A2**
(43) Veröffentlichungstag der Anmeldung: **27.05.2009**
(21) Anmeldenummer: 08105667.3
(22) Anmeldetag: 27.10.2008
(51) Int. Cl.: F24C 15/20

(54) **Dunstabzugshaube**

(30) Priorität: 26.11.2007 DE 102007056715
(71) Anmelder: BSH Bosch und Siemens Hausgeräte GmbH, 81739 München (DE)
(72) Erfinder: Klemm, Jochen, 69207 Sandhausen (DE); Uebele, Volkmar, 61231 Bad Nauheim (DE)

(57) **Zusammenfassung**

Die vorliegende Erfindung betrifft eine Dunstabzugshaube zur Absaugung von Luft (W) mit einem Dunstabzugsgehäuse (2), das zumindest eine Absaugöffnung (3) aufweist, einem in dem Dunstabzugsgehäuse (2) aufgenommenen Gebläse (11), einer flächigen Filtereinheit (5) zur Reinigung der durch das Gebläse angesaugten Luft (W) sowie einer Prallplatte (4), die die Absaugöffnung (3) zumindest teilweise abdeckt, dadurch gekennzeichnet, dass die Filtereinheit (5) im Inneren des Dunstabzugsgehäuses (2) so aufgenommen ist, dass die Fläche der Filtereinheit (5) schräg zur der Horizontalen liegt.

## Beschreibung

Die vorliegende Erfindung betrifft eine Dunstabzugshaube zum Absaugen von Luft, insbesondere zum Absaugen von Dünsten und Wrasen.

Da die von Dunstabzugshauben, beispielsweise über einem Kochherd abgesaugte Luft mit Verunreinigungen, wie Wasser, Fett, Öl und dergleichen beladen ist, ist es bekannt, an Dunstabzugshauben Filtereinrichtungen vorzusehen, die zur Reinigung der angesaugten Luft dienen. Diese Filtereinrichtungen werden in der Regel an der Ansaugöffnung des Gehäuses der Dunstabzugshaube vorgesehen und decken diese Absaugöffnung ab. Bei einigen Dunstabzugshauben ist die Absaugöffnung so geneigt angeordnet, dass diese zum Benutzer hin aufgestellt ist. Ein Nachteil bei diesen Dunstabzugshauben ist, dass die Filtereinheit, die diese Absaugöffnung abdeckt, für den Benutzer zu sehen ist. Durch die Aufnahme der Verunreinigungen aus der Luft, kann es zu Ablagerungen der Verunreinigungen auf dem Material der Filtereinheit kommen, wodurch das optische Erscheinungsbild der Filtereinheit und damit der Dunstabzugshaube beeinträchtigt wird. Es ist daher vorgeschlagen worden, vor die Absaugöffnung einer Dunstabzugshaube eine Prallplatte anzuordnen, durch die zum einen die Luftströmung zu und durch die Filtereinheit beeinflusst werden kann und die zum anderen bei geneigten Absaugöffnungen den unmittelbaren Einblick des Benutzers auf die Filtereinheit versperrt.

Eine solche Dunstabzugshaube ist beispielsweise in der EP 1 239 226 B1 beschrieben. Hierbei ist vor der Absaugöffnung des Gehäuses eine Blende vorgesehen, in der Öffnungen für den Durchlass von Luft vorgesehen sind. Im Inneren des Gehäuses der Dunstabzugshaube ist ein Fettfilter angeordnet, über den die in das Gehäuse der Dunstabzugshaube eintretende Luft gereinigt werden kann. Der Fettfilter ist bei dieser Dunstabzugshaube in dem senkrechten Bereich des Ansaugkanals parallel zu dem Kochfeld angeordnet. Ein Nachteil dieser Anordnung besteht darin, dass die Größe des Fettfilters durch die insbesondere aus optischen Gründen in der Regel begrenzten Abmessungen des Absaugkanals gering ist und somit nur eine geringe Menge an Verunreinigungen in diesem Fettfilter aufgenommen werden kann, bevor dieser gereinigt werden muss.

Weiterhin ist im Stand der Technik eine Dunstabzugshaube aus der WO 03/073007 bekannt, bei der am Gehäuse eine von einem Wrasenschirm umschlossene Filtereinheit vorgesehen ist. Diese Filtereinheit ist schräg an dem Gehäuse angebracht. Vor dieser Filtereinheit ist eine Abschirmung vorgesehen, die auch als Vorfiltereinheit dienen kann. Ein Nachteil bei dieser Ausgestaltung einer Dunstabzugshaube besteht darin, dass in der Filtereinheit aufgrund ihrer Neigung abgeschiedene Verunreinigungen ablaufen und aufgrund der Anordnung in der Absaugöffnung an die Außenseite des Gehäuses gelangen können.

Aufgabe der vorliegenden Erfindung ist es daher, eine Dunstabzugshaube zu schaffen, bei der zum einen ein Abscheiden von Verunreinigungen aus der angesaugten Luft, eine gute Standzeit der Abscheidungsvorrichtung, insbesondere der Filtereinheit, gewährleistet werden kann ohne das optische Erscheinungsbild und Hygieneaspekte der Dunstabzugshaube negativ zu beeinflussen.

Der Erfindung liegt die Erkenntnis zugrunde, dass diese Aufgabe gelöst werden kann, indem die Position und Ausrichtung der Filtereinheit optimiert wird.

Die Aufgabe wird daher erfindungsgemäß gelöst durch eine Dunstabzugshaube zur Absaugung von Luft mit einem Dunstabzugsgehäuse, das zumindest eine Absaugöffnung, die schräg zu der Horizontalen liegt, aufweist, einem in dem Dunstabzugsgehäuse aufgenommenen Gebläse, einer flächige Filtereinheit zur Reinigung der durch das Gebläse angesaugten Luft, sowie einer Prallplatte, die die Absaugöffnung zumindest teilweise abdeckt. Die Dunstabzugshaube ist dadurch gekennzeichnet, dass die Filtereinheit im Inneren des Dunstabzugsgehäuses so aufgenommen ist, dass die Fläche der Filtereinheit schräg zu der Horizontalen liegt.

Die erfindungsgemäße Dunstabzugshaube ist insbesondere in der Küchentechnik, in der Reinraumtechnik, an industriellen Arbeitsstellen, im Bereich von Werkzeugmaschinen oder zur Luftaufbereitung in Raucherecken, oder dergleichen einsetzbar.

Als Absaugöffnung wird die Öffnung des Dunstabzugsgehäuses bezeichnet, über die Luft aufgrund des durch das Gebläse verursachten Unterdrucks in dem Dunstabzugsgehäuses in das Dunstabzugsgehäuse eingesaugt wird beziehungsweise eintritt. Die Absaugöffnung beziehungsweise die durch die Absaugöffnung definierte Fläche ist an dem Dunstabzugsgehäuse so angeordnet, dass diese einer darunter befindlichen Kochstelle oder Arbeitsplatte zugewandt ist. Die Fläche der Absaugöffnung liegt erfindungsgemäß schräg zur Horizontalen. Hierdurch kann die Kopffreiheit des Benutzers der Dunstabzugshaube vergrößert werden. Die Absaugöffnung kann insbesondere von dem Boden des Dunstabzugsgehäuses zu der Vorderseite des Dunstabzugsgehäuses schräg nach oben verlaufen. Um die Absaugöffnung kann an dem Dunstabzugsgehäuse ein zur Vergrößerung des Einzugsbereiches dienender Schirm angeordnet sein.

Die Filtereinheit stellt vorzugsweise eine Filterkassette dar. Die Filtereinheit ist flächig ausgebildet und besitzt vorzugsweise eine rechteckige Form. Die Filtereinheit kann als Filtermaterial Streckmetall oder Vlies aufweisen. In diesem sind die Streckmetalldrähte beziehungsweise Fasern leicht versetzt hintereinander angeordnet, so dass sich die verunreinigte Luft um die hintereinander angeordneten Streckmetalldrähte beziehungsweise Fasern durchschlängeln muss, wobei in die Luft enthaltene Bestandteile, wie beispielsweise Fetttröpfchen diese Umlenkungen aufgrund ihrer erhöhten Trägheit nicht mit ausführen können und somit an den Drähten beziehungsweise Fasern hängen bleiben und abgeschieden werden. Vorzugsweise ist in der erfindungsgemäßen Dunstabzugshaube nur eine Filtereinheit vorgesehen. Dies vereinfacht den Aufbau der Dunstabzugshaube und erleichtert das Entnehmen der Filtereinheit, beispielsweise zu Reinigungszwecken. Werden in der Dunstabzugshaube mehrere Filtereinheiten, insbesondere Filterkassetten verwendet, so liegen diese vorzugsweise in einer Ebene und können beispielsweise benachbart zueinander angeordnet sein. Durch die gleiche Ausrichtung mehrerer Filtereinheiten kann die zur Halterung der Filtereinheiten benötigte Haltevorrichtung einfach ausgestaltet sein.

Die über das Gebläse angesaugte Luft ist insbesondere Wrasen, der von einer Kochstelle unterhalb der Dunstabzugshaube aufsteigt. Mit der erfindungsgemäßen Dunstabzugshaube kann aber beispielsweise auch verunreinigte Luft, die von einer Arbeitsstelle, wie beispielsweise einer Werkbank, aufsteigt angesaugt und gereinigt, das heißt von Verunreinigungen befreit werden. Die Reinigung der angesaugten Luft besteht in der Abscheidung von Verunreinigungen, die in der Luft enthalten sind an der Filtereinheit. Die Verunreinigungen können Öl, Fett, Wasser und dergleichen sein. Die Prallplatte kann eine luftundurchlässige Platte sein. Es ist aber auch möglich, dass die Prallplatte zumindest teilweise luftdurchlässig ist und gegebenenfalls Filtermaterial enthält oder von Filtermaterial umgeben ist. Die Größe und Anordnung der Prallplatte ist so gewählt, dass diese die Absaugöffnung des Dunstabzugsgehäuses zumindest teilweise abdeckt. Hierzu kann die Prallplatte eine Breite und Länge aufweisen, die kleiner ist als die Breite und Länge der Absaugöffnung. In diesem Fall tritt die Luft über den zwischen der Außenseite der Prallplatte und der Innenseite der Absaugöffnung gebildeten Spalt in das Dunstabzugsgehäuse ein. Es ist aber auch möglich, dass die Prallplatte die gleiche Breite und Länge wie die Absaugöffnung besitzt. In diesem Fall ist die Prallplatte vor der Absaugöffnung beabstandet zu dieser angeordnet und die Luft tritt durch den durch den Abstand zwischen der Prallplatte und der Absaugöffnung gebildeten Spalt in das Dunstabzugsgehäuse ein.

Als Horizontale zu der die Filtereinheit und die Absaugöffnung schräg angeordnet sind, ist im Sinne der Erfindung die Horizontale beziehungsweise Waagerechte bei montierter Dunstabzugshaube zu verstehen. Die Horizontale steht in der Regel senkrecht zu der Wand an der die Dunstabzugshaube montiert ist. Bei einer an der Decke montierten Dunstabzugshaube ist die Horizontale parallel zu der Decke. Schräg im Sinne der vorliegenden Erfindung bedeutet gegenüber der Horizontalen um einen Winkel größer als Null verschwenkt. Der Winkel zwischen der Horizontalen und der Fläche der Filtereinheit beziehungsweise zwischen der Horizontalen und der Fläche der Absaugöffnung ist größer als 0 Grad und ist vorzugsweise kleiner als 90° besonders bevorzugt kleiner als 70° und kann beispielsweise bei 50° oder 25° liegen. Der Winkel der Filtereinheit wird vorzugsweise in Abhängigkeit des Einbauortes des Filterelementes innerhalb des Dunstabzugsgehäuses gewählt.

Indem die Fläche der Filtereinheit schräg zur der Horizontalen liegt, kann trotz der Aufnahme der Filtereinheit in dem Dunstabzugsgehäuse die Fläche der Filtereinheit groß bemessen sein. Dadurch kann die Menge an Verunreinigungen, die durch die Filtereinheit aufgenommen werden kann, maximiert werden. Weiterhin kann durch die Schrägstellung ein gezieltes Ablaufen der Verunreinigungen in der Filtereinheit realisiert werden und dadurch die Standzeit des Filterelementes weiter verlängert werden.

Indem zusätzlich die Filtereinheit im Inneren des Dunstabzugsgehäuses aufgenommen ist, kann sichergestellt werden, dass von dem Filterelement ablaufende oder abtropfende Verunreinigungen nicht auf eine Oberfläche unterhalb der Dunstabzugshaube, beispielsweise auf eine Kochstelle gelangen. Zudem wird auch beim Vorsehen eines Auffangbehälters das optische Erscheinungsbild der Dunstabzugshaube nicht negativ beeinflusst.

Gemäß einer Ausführungsform ist die Filtereinheit beabstandet zu der Absaugöffnung angeordnet. Durch diese Einbauposition werden die Gestaltungsmöglichkeiten bezüglich der Ausrichtung, insbesondere Schrägstellung und dem Vorsehen von Auffangbehältern erhöht. Die Filtereinheit muss bei dieser Einbauposition insbesondere nicht den Abmessungen der Absaugöffnung entsprechen.

Die Fläche der Filtereinheit kann parallel zu der Fläche der Absaugöffnung liegen. Bei dieser Ausführungsform, bei der auch die Fläche der Absaugöffnung schräg zur Horizontalen liegt, wird die Filtereinheit vorzugsweise unmittelbar hinter der Absaugöffnung innerhalb des Dunstabzugsgehäuses vorgesehen. Der Vorteil dieser Ausführungsform liegt darin, dass verunreinigte Luft nicht oder nur in einem geringen Maße in das Dunstabzugsgehäuse eintreten kann. Da die Filtereinheit aber auch bei dieser Ausführungsform innerhalb des Dunstabzugsgehäuses liegt, kann gegebenenfalls eine Auffangvorrichtung für die Verunreinigungen in dem Dunstabzugsgehäuse vorgesehen sein.

Gemäß einer bevorzugten Ausführungsform liegt die Fläche der Filtereinheit schräg zu der Fläche der Absaugöffnung. Bei dieser Ausführungsform kann die Filtereinheit nach oben versetzt zu der Absaugöffnung schräg in dem Dunstabzugsgehäuse aufgenommen sein. Bei einer Dunstabzugshaube, bei der die Absaugöffnung schräg zu der Horizontalen liegt, ist eine schräg zu der Fläche der Absaugöffnung angeordnete Filtereinheit vorteilhaft. Die Ausrichtung der Filtereinheit kann bei dieser Ausführungsform so gewählt werden, dass diese den Abmessungen und Gegebenheiten innerhalb des Dunstabzugsgehäuses angepasst ist. Zudem kann ist bei einer schräg zur Ansaugöffnung angeordneten Filtereinheit ein Umlenken des angesaugten Luftstroms erforderlich, wodurch sich die Geschwindigkeit mit der die die angesaugte Luft durch die Filtereinheit bewegt verringert und dadurch ein Durchströmen ohne oder ohne ausreichende Reinigung vermieden werden kann.

Gemäß einer Ausführungsform weist die Dunstabzugshaube ein Innengehäuse mit einer Einlassöffnung auf und die Filtereinheit ist an der Einlassöffnung angeordnet. Das Innengehäuse ist vorzugsweise so angeordnet, dass in diesem das Gebläse der Dunstabzugshaube aufgenommen ist. Durch das Vorsehen eines Innengehäuses in dem Dunstabzugsgehäuse wird es möglich, den Bereich, in den ungereinigte Luft in dem Dunstabzugsgehäuse gelangt zu begrenzen.

Gemäß einer Ausführungsform ist die Absaugöffnung zu der Rückseite des Dunstabzugsgehäuses beabstandet und die Filtereinheit liegt an der Rückseite des Dunstabzugsgehäuses. Vorzugsweise liegt bei dieser Ausführungsform nur ein Rand der Filtereinheit an der Rückseite an. Das Anliegen kann mittelbar oder unmittelbar erfolgen. Insbesondere kann die Filtereinheit über Zwischenelemente, wie beispielsweise Auffangvorrichtungen an der Rückwand anliegen. Als Rückseite des Dunstabzugsgehäuses wird bei einer wandmontierten Dunstabzugshaube die Seite bezeichnet, an der diese an der Wand befestigt ist. Ist das Dunstabzugsgehäuse an der der Wand zugewandten Seite offen, so wird die Rückseite der Dunstabzugshaube durch die Raumwand gebildet, an der das Dunstabzugsgehäuse befestigt ist. Bei einer deckenmontierten Dunstabzugshaube beziehungsweise Esse wird die Seite des Dunstabzugsgehäuses als Rückwand bezeichnet, die der Seite abgewandt ist, an der die Bedienelemente für die Dunstabzugshaube vorgesehen sind. Die Seite der Filtereinheit, die an der Rückwand anliegt, ist vorzugsweise die Seite, and der die schräge Filtereinheit die niedrigste Stelle besitzt. Hierdurch kann sichergestellt werden, dass die aus der Filtereinheit austretenden Verunreinigungen, insbesondere auslaufenden oder abtropfenden Verunreinigungen in einen Bereich des Dunstabzugsgehäuses gelangen, der von der Absaugöffnung beabstandet ist und an dem diese leicht aus dem Dunstabzugsgehäuse entfernt werden können. Indem die Filtereinheit von der Absaugöffnung beabstandet ist und an der Rückwand anliegt, kann das Abführen von Verunreinigungen von der Filtereinheit realisiert werden, ohne dass Leitungen und dergleichen durch den Raum geführt werden müssen, in dem die verunreinigte Luft in dem Dunstabzugsgehäuse vorliegt.

Die Prallplatte kann zum Abscheiden von Verunreinigungen aus der angesaugten Luft ausgestaltet und / oder angeordnet sein. Beispielsweise kann die Prallplatte so ausgestaltet sein, dass in diese einen Wirbelstromfilter darstellt. Als ein derartiger Wirbelstromfilter wird beispielsweise ein Zyklon-, Labyrinth- oder Baffelfilter verwendet. Vorzugsweise wird durch die Prallplatte ein mindestens teilweise umlaufender Ansaugspalt zu der Absaugöffnung gebildet. In diesem Ansaugspalt kann ebenfalls ein Filter angeordnet sein, wodurch auch die den Ansaugspalt durchströmende Luft vor Eintritt in das Dunstabzugsgehäuse vorgereinigt wird.

Vorzugsweise weist die Dunstabzugshaube eine Auffangvorrichtung zum Auffangen von in der Filtereinheit abgeschiedenen Verunreinigungen auf. Die Auffangvorrichtung ist vorzugsweise zumindest teilweise innerhalb des Dunstabzugsgehäuses vorgesehen. Hierdurch ist diese für den Benutzer nicht sichtbar und kann zudem in der Nähe oder an der Filtereinheit, von der die Verunreinigungen abgegeben werden angeordnet werden.

Gemäß einer Ausführungsform stellt die Auffangvorrichtung einen Teil des Dunstabzugsgehäuses dar. Die Auffangvorrichtung kann hierbei an dem Dunstabzugsgehäuse befestigt sein, oder beispielsweise durch den Boden oder ein anderes Bauteil des Dunstabzugsgehäuses gebildet werden. Der Vorteil dieser Ausführungsform liegt insbesondere darin, dass die Position der Auffangvorrichtung in der Dunstabzugshaube fixiert ist und daher beispielsweise ein Ablaufrohr oder Ablaufschlauch an dieser befestigt werden kann, über den die Verunreinigungen gezielt aus dem Dunstabzugsgehäuse entfernt werden können. Zudem ist insbesondere bei der Ausführungsform, in der die Auffangvorrichtung durch ein Bauteil des Dunstabzugsgehäuses, wie beispielsweise den Boden des Dunstabzugsgehäuses gebildet wird, der gesamte Aufbau des Dunstabzugsgehäuses vereinfacht.

Alternativ kann die Auffangvorrichtung auch als ein von dem Dunstabzugsgehäuse separater Behälter ausgestaltet sein. Bei dieser Ausführungsform kann der Behälter beispielsweise an der Filtereinheit befestigt sein oder einen Teil der Filtereinheit darstellen. Eine Ausführungsform dieses Aufbaus ist das Vorsehen einer Auffangrinne an der Seite der Filtereinheit, die im montierten Zustand das tiefe Ende der Filtereinheit bildet.

Die Auffangvorrichtung kann gemäß einer Ausführungsform einen Ablass zum Ablassen aufgefangener Verunreinigungen aufweisen. Der Ablass kann eine verschließbare Öffnung in der Auffangvorrichtung sein. Es ist aber auch möglich den Ablass durch ein in die Auffangvorrichtung ragendes Rohr oder einen Schlauch zu bilden.

Nachfolgend werden mögliche Ausführungsbeispiele der erfindungsgemäßen Dunstabzugshaube anhand der beiliegenden Zeichnungen näher erläutert. Es zeigen:
- Figur 1:: eine schematische Schnittansicht durch eine erste Ausführungsform der erfin- dungsgemäßen Dunstabzugshaube;
- Figur 2:: eine schematische Schnittansicht durch eine zweite Ausführungsform der er- findungsgemäßen Dunstabzugshaube; und
- Figur 3:: eine schematische Schnittansicht durch eine dritte Ausführungsform der erfin- dungsgemäßen Dunstabzugshaube.

Der Aufbau von Dunstabzugshauben ist im Wesentlichen bekannt, so dass in den beiliegenden Zeichnungen nur die für die Erfindung wesentlichen Bestandteile gezeigt sind. Die Figuren sind schematisch und somit weder maßstabsgetreu noch abschließend bezüglich der Bauteile und deren Positionen.

Figur 1 zeigt eine schematische Schnittansicht einer ersten Ausführungsform der erfindungsgemäßen Dunstabzugshaube 1. Diese umfasst ein Dunstabzugsgehäuse 2, das einen Boden 21 und Seitenwände umfasst. In der Figur 1 sind hiervon Rückwand 22 und die Vorderwand 23 zu erkennen. Auf der Oberseite weist das Dunstabzugsgehäuse 2 einen Deckel 24 auf. In dem Dunstabzugsgehäuse 2 ist ein Gebläse 11 der Dunstabzugshaube 1 aufgenommen, über das Luft in das Dunstabzugsgehäuse 2 eingesaugt werden kann. Die gereinigte Luft kann das Dunstabzugsgehäuse 2 über einen Auslass 25, der in dem Deckel 24 des Dunstabzugsgehäuses 2 vorgesehen ist, verlassen. In der Schräge 26, die sich zwischen dem Boden 21 und der Vorderseite 23 des Dunstabzugsgehäuses 2 erstreckt, ist eine Absaugöffnung 3 vorgesehen. In der dargestellten Ausführungsform deckt die Absaugöffnung 3 nicht die gesamte Fläche der Schräge 26 ab, wodurch um die Absaugöffnung 3 in der Schräge ein Rahmen besteht. Es ist allerdings auch möglich, dass die Absaugöffnung sich über die gesamte Fläche der Schräge 26 erstreckt. Vor der Absaugöffnung 3 ist eine Prallplatte 4 angeordnet, die in der dargestellten Ausführungsform parallel zu der Absaugöffnung 3 angeordnet ist. Diese Prallplatte 4 ist an dem Dunstabzugsgehäuse 2 befestigt. Die Befestigung ist in der Figur nicht gezeigt. Zwischen der Prallplatte 4 und der Schräge 3 besteht ein Spalt S, über den Luft in das Innere des Dunstabzugsgehäuses 2 eintreten kann. Die Prallplatte 4 kann aber auch solche Abmessungen aufweisen, dass zusätzlich oder alternativ zu dem zwischen der Schräge 26 und der Prallplatte 4 bestehenden Spalt S ein um die Prallplatte 4 umlaufender Randspalt (nicht dargestellt) gebildet ist.

Im Inneren des Dunstabzugsgehäuses 2 ist hinter der Absaugöffnung 3 eine Filtereinheit 5 angeordnet. Diese ist in der dargestellten Ausführungsform parallel zu der Schräge 26, in der die Absaugöffnung 3 vorgesehen ist, angeordnet. Die Filtereinheit 5 ist somit gegenüber der Horizontalen geneigt angeordnet. In der Figur 1 ist die Filtereinheit 5 um einen Winkel α von 47° aus der Horizontalen herausgeschwenkt. Die tiefere Seite der Filtereinheit 5 liegt hierbei an dem Boden 21 des Dunstabzugsgehäuses 2 auf.

Die Filtereinheit 5 kann beispielsweise über Schienen oder andere Fixiermittel in dem Dunstabzugsgehäuse 2 gehalten sein. Die Filtereinheit 5 weist eine Länge auf, die größer als die Länge der Schräge 26 oder zumindest größer als die Länge der Absaugöffnung 3 ist. Um die Filtereinheit 5 einfach aus dem Dunstabzugsgehäuse 2 entnehmen zu können, kann diese entweder mehrteilig aufgebaut sein und/oder eine Breite aufweisen, die geringer ist als die Breite der Absaugöffnung 3.

Luft W, die beispielsweise von einer unter der Dunstabzugshaube 1 angeordneten Kochstelle aufsteigt und im Folgenden auch als Wrasen oder Dunst bezeichnet wird, ist mit Verunreinigungen beladen. Beim Auftreffen auf die Prallplatte 4 wird diese Luft zu den Randbereichen der Prallplatte 4 umgelenkt und tritt über den Spalt S in das Dunstabzugsgehäuse 2 ein. Ist die Prallplatte 4 zumindest bereichsweise luftdurchlässig ausgestaltet, so wird ein Teil der Luft W durch die Prallplatte 4 hindurch treten und gegebenenfalls zumindest teilweise vorgereinigt. Nach dem Eintritt in das Dunstabzugsgehäuse 2 trifft die Luft W auf die Filtereinheit 5 auf und wird dort von Verunreinigungen befreit. Die so gereinigte Luft wird über das Gebläse 11 zu dem Auslass 25 geleitet und tritt dort aus dem Dunstabzugsgehäuse 2 aus.

Die in der Filtereinheit 5 aus der Luft abgetrennten beziehungsweise abgeschiedenen Verunreinigungen sind weitestgehend flüssige Materialien wie Öl, Fett und Wasser. Diese Verunreinigungen können aufgrund der Anordnung der Filtereinheit 5 in dieser zu der tiefsten Stelle der Filtereinheit 5 laufen. Die Verunreinigungen können so zu dem Boden 21 des Dunstabzugsgehäuses 2 gelangen und dort aufgefangen beziehungsweise gesammelt werden. An dem Boden 21 kann eine Auslassöffnung (nicht dargestellt) vorgesehen sein, über die die Verunreinigungen aus dem Dunstabzugsgehäuse 2 entfernt werden können. Es ist aber auch möglich einen mit der gestrichelten Linie in der Figur 1 angedeuteten Auffangbehälter 6 beispielsweise in Form einer Rinne an dem Boden 21 des Dunstabzugsgehäuses 2 vorzusehen. Der Auffangbehälter 6 kann an dem Boden befestigt sein oder an der Filtereinheit 5 vorgesehen und an dieser befestigt sein.

In Figur 2 ist eine zweite Ausführungsform der erfindungsgemäßen Dunstabzugshaube 1 gezeigt. Diese Ausführungsform weist im Wesentlichen den gleichen Aufbau wie die erste Ausführungsform auf. Allerdings ist die Filtereinheit 5 bei der zweiten Ausführungsform auf eine andere Weise in dem Dunstabzugsgehäuse 2 angeordnet. Die weiteren Bestandteile der Dunstabzugshaube 1 entsprechen den in Figur 1 gezeigten, sind mit den gleichen Bezugszeichen versehen und deren Aufbau, Anordnung und Funktion werden nicht erneut beschrieben.

Die Filtereinheit 5 der zweiten Ausführungsform ist von der Schräge 26, in der die Absaugöffnung 3 vorgesehen ist, beabstandet angeordnet. Die Filtereinheit 5 ist bei dieser Ausführungsform um einen Winkel β der geringer ist als der Winkel α in der ersten Ausführungsform und in der dargestellten Ausführungsform 33° beträgt, aus der Horizontalen verschwenkt. Die Länge der Filtereinheit 5 ist in der zweiten Ausführungsform kürzer als in der ersten Ausführungsform und ist insbesondere geringer als die Länge der Absaugöffnung 3.

In dem Dunstabzugsgehäuse 2 der zweiten Ausführungsform ist ein Innengehäuse 7 vorgesehen. In diesem ist das Gebläse 11 der Dunstabzugshaube 1 aufgenommen. In der gezeigten Schnittansicht ist lediglich eine Seitenwand 72, nämlich die Vorderwand, des Innengehäuses 7 zu erkennen. Die Vorderwand 72 des Innengehäuses kann sich über die gesamte Breite des Dunstabzugsgehäuses 2 erstrecken und mit den Seitenwänden des Dunstabzugsgehäuses 2 das Innengehäuse 7 bilden. Alternativ kann die Vorderwand 72 eine geringere Breite aufweisen. In diesem Fall sind weitere Seitenwände des Innengehäuses 7 vorgesehen. Die Rückseite des Innengehäuses 7 wird durch die Rückwand 22 des Dunstabzugsgehäuses 2 gebildet. An der Unterseite des Innengehäuses wird durch die Vorderwand 72, die Rückwand 22 und gegebenenfalls weitere Seitenwände des Innengehäuses 7 eine Einlassöffnung 71 gebildet. In dieser Einlassöffnung 71 ist die Filtereinheit 5 angeordnet und deckt diese ab. Die Filtereinheit 5 erstreckt sich somit von der Vorderwand 72 des Innengehäuses 7 bis zu der Rückwand 22 des Dunstabzugsgehäuses 2, wobei die tiefere Seite der Filtereinheit 5 der Rückwand 22 zugewandt ist. An der Rückwand 22 ist an dieser Stelle ein Auffangbehälter 6 vorgesehen. Dieser kann an der Rückwand 22 befestigt sein. Alternativ kann der Auffangbehälter 6 an der Filtereinheit 5 befestigt sein.

Bei dieser Ausführungsform gelangt die zu reinigende Luft W über den Spalt S und die Absaugöffnung 3 in das Innere des Dunstabzugsgehäuses 2, in den Bereich zwischen dem Dunstabzugsgehäuse 2 und dem Innengehäuse 7. Durch die Einlassöffnung 71 des Innengehäuses 7 wird die Luft durch das Gebläse 11 eingesaugt und durch die dort vorgesehene Filtereinheit 5 gereinigt.

Die in der Filtereinheit 5 abgeschiedenen Verunreinigungen können in der Filtereinheit 5 zu deren tiefsten Stelle laufen und werden dort in dem Auffangbehälter 6 aufgefangen.

In Figur 3 ist eine dritte Ausführungsform der erfindungsgemäßen Dunstabzugshaube 1 gezeigt. Diese Ausführungsform weist im Wesentlichen den gleichen Aufbau wie die zweite Ausführungsform auf, lediglich die Filtereinheit 5 ist bei der dritten Ausführungsform auf eine andere Weise in dem Dunstabzugsgehäuse 2 angeordnet. Die weiteren Bestandteile der Dunstabzugshaube 1 entsprechen den in Figur 2 gezeigten, sind mit den gleichen Bezugszeichen versehen und deren Aufbau, Anordnung und Funktion werden nicht erneut beschrieben.

Die Filtereinheit 5 ist in der dritten Ausführungsform um einen Winkel γ aus der Horizontalen heraus geschwenkt. Der Winkel γ ist kleiner als der Winkel β der zweiten Ausführungsform. Der Winkel γ beträgt in der dargestellten Ausführungsform 16°. Zudem ist in der dritten Ausführungsform der Auffangbehälter 6 als Teil der Filtereinheit 5 ausgebildet, das heißt an dieser befestigt.

Die Erfindung ist nicht auf die dargestellten Ausführungsformen beschränkt. Insbesondere können auch einzelne Merkmale einer der Ausführungsformen in einer anderen Ausführungsform realisiert sein. So kann beispielsweise auch in der ersten Ausführungsform ein Innengehäuse vorgesehen sein. Die Absaugöffnung kann sich auch in der zweiten und dritten Ausführungsform über die gesamte Fläche der Schräge erstrecken. Weiterhin kann das Dunstabzugsgehäuse eine andere als die gezeigte Form aufweisen. Beispielsweise kann das Dunstabzugsgehäuse ohne Boden ausgestaltet sein und die Schräge, in der die Absaugöffnung vorgesehen ist, sich damit von der Rückseite des Dunstabzugsgehäuses zu der Vorderseite des Dunstabzugsgehäuses erstrecken. Der Auffangbehälter kann an der Filtereinheit befestigt sein oder als Teil der Filteranordnung ausgebildet sein, beispielsweise als Auffangrinne an einem der Ränder der Filteranordnung. Alternativ oder zusätzlich kann der Auffangbehälter an dem Dunstabzugsgehäuse vorgesehen, insbesondere daran befestigt sein.

### Bezugszeichenliste

- 1: Dunstabzugshaube
- 11: Gebläse
- 2: Dunstabzugsgehäuse
- 21: Boden des Dunstabzugsgehäuses
- 22: Rückwand des Dunstabzugsgehäuses
- 23: Vorderwand des Dunstabzugsgehäuses
- 24: Decke des Dunstabzugsgehäuses
- 25: Auslass des Dunstabzugsgehäuses
- 26: Schräge an dem Dunstabzugsgehäuse
- 3: Absaugöffnung
- 4: Prallplatte
- 5: Filtereinheit
- 6: Auffangbehälter
- 7: Innengehäuse
- 71: Einlassöffnung des Innengehäuses
- 72: Seitenwand des Innengehäuses

- S: Spalt
- W: verunreinigte Luft

## Patentansprüche

1. Dunstabzugshaube zur Absaugung von Luft (W) mit einem Dunstabzugsgehäuse (2), das zumindest eine Absaugöffnung (3), die schräg zur Horizontalen liegt, aufweist, einem in dem Dunstabzugsgehäuse (2) aufgenommenen Gebläse (11), einer flächigen Filtereinheit (5) zur Reinigung der durch das Gebläse angesaugten Luft (W) sowie einer Prallplatte (4), die die Absaugöffnung (3) zumindest teilweise abdeckt, **dadurch gekennzeichnet, dass** die Filtereinheit (5) im Inneren des Dunstabzugsgehäuses (2) so aufgenommen ist, dass die Fläche der Filtereinheit (5) schräg zu der Horizontalen liegt.

2. Dunstabzugshaube nach Anspruch 1, **dadurch gekennzeichnet, dass** die Filtereinheit (5) beabstandet zu der Absaugöffnung (3) angeordnet ist.

3. Dunstabzugshaube nach Anspruch 1, **dadurch gekennzeichnet, dass** die Fläche der Filtereinheit (5) parallel zu der Fläche der Absaugöffnung (3) liegt.

4. Dunstabzugshaube nach einem der Ansprüche 1 oder 2, **dadurch gekennzeichnet, dass** die Fläche der Filtereinheit (5) schräg zu der Fläche der Absaugöffnung (3) liegt.

5. Dunstabzugshaube nach einem der Ansprüche 1 bis 4, **dadurch gekennzeichnet, dass** diese ein Innengehäuse (7) mit einer Einlassöffnung (71) aufweist und die Filtereinheit (5) an der Einlassöffnung (71) angeordnet ist.

6. Dunstabzugshaube nach einem der Ansprüche 1 bis 5, **dadurch gekennzeichnet, dass** die Absaugöffnung (3) zu der Rückseite (22) des Dunstabzugsgehäuses (2) beabstandet ist und die Filtereinheit (5) an der Rückseite (22) des Dunstabzugsgehäuses (2) anliegt.

7. Dunstabzugshaube nach einem der Ansprüche 1 bis 6, **dadurch gekennzeichnet, dass** die Prallplatte (4) zum Abscheiden von Verunreinigungen aus der angesaugten Luft (W) ausgestaltet und / oder angeordnet ist.

8. Dunstabzugshaube nach einem der Ansprüche 1 bis 7, **dadurch gekennzeichnet, dass** diese eine Auffangvorrichtung (21, 6) zum Auffangen von in der Filtereinheit (5) abgeschiedenen Verunreinigungen aufweist.

9. Dunstabzugshaube nach Anspruch 8, **dadurch gekennzeichnet, dass** die Auffangvorrichtung (21, 6) einen Teil des Dunstabzugsgehäuses (2) darstellt.

10. Dunstabzugshaube nach einem der Ansprüche 8 oder 9, **dadurch gekennzeichnet, dass** die Auffangvorrichtung (21, 6) ein von dem Dunstabzugsgehäuse (2) separater Behälter ist.

11. Dunstabzugshaube nach einem der Ansprüche 8 bis 10, **dadurch gekennzeichnet, dass** die Auffangvorrichtung (21, 6) einen Ablass zum Ablassen aufgefangener Verunreinigungen aufweist.
